# EUROPÄISCHE PATENTSCHRIFT

(11) **EP 0 927 282 B1**
(45) Veröffentlichungstag und Bekanntmachung des Hinweises auf die Patenterteilung: **16.07.2003**
(21) Anmeldenummer: 98929376.6
(22) Anmeldetag: 26.05.1998
(51) Int. Cl.: E01C 5/06

(54) **STEINBAUSATZ**
STONE STRUCTURE ASSEMBLY
JEU DE PAVES

(30) Priorität: 30.05.1997 DE 19722676
(43) Veröffentlichungstag der Anmeldung: 07.07.1999
(73) Patentinhaber: Geiger, Peter, 92318 Neumarkt (DE)
(72) Erfinder: Geiger, Peter, 92318 Neumarkt (DE)
(74) Vertreter: Lösch, Christoph
(86) Internationale Anmeldenummer: EP9803087
(87) Internationale Veröffentlichungsnummer: WO98054414

(56) Entgegenhaltungen:
- DE-U- 8 405 128
- DE-U- 8 715 158
- DE-U- 9 013 003

## Beschreibung

Die Erfindung betrifft einen Steinbausatz mit einer Anzahl Steinen, insbesondere aus Betonwerkstoff, mit gleicher Höhe und mit in parallelen Ebenen sich erstreckenden Ober- und Unterseiten sowie vertikalen Seitenwandungen.

Es ist ein durch sieben Betonsteine gebildeter Steinbausatz (DE-U-84 05 128) bereits bekannt, der rechteckige und trapezförmige Steine aufweist. Im Verlegeverbund dieser Bausatzsteine ist durch entsprechende Aneinanderreihung derselben ein geradliniges oder bogenförmiges Verlegebild erzielbar. Bei bogenförmiger Ausrichtung der Bausatzsteine bilden sich zur Bogenaußenseite hin relativ breitwerdende Fugen, die eine sichere Begehung erschweren. Außerdem erlauben die Steine im Verlegebild wenig Variierungen. Der Nachteil breiter Fugen ist bei einem weiter bekannten Steinbausatz (DE-U-90 13 003) durch die Anwendung von ausschließlich trapezförmig gleichschenkeligen Bausatzsteinen vermieden. Jedoch weisen diese Bausatzsteine ebenso, wie die eingangs erwähnten Bausatzsteine, im Verlegebild den Nachteil auf, daß sich zu Fugenbildungen die Steine im Abstand voneinander befinden, wodurch Verschiebungen derselben möglich sind, was ein unharmonisches Verlegebild ergibt und Befahrungen erschwert.

Es ist Aufgabe der Erfindung einen Steinbausatz zu schaffen, dessen Bausatzsteine zueinander verschiebungsfrei verlegbar und zur Bildung gleichmäßig schmaler Abstandsfugen geeignet sind.

Gemäß der Erfindung ist diese Aufgabe gelöst durch die Anordnung von dreizehn Bausatzsteinen von denen in horizontaler Ebene zwei Bausatzsteine im wesentlichen quadratisch sowie flächengleich und elf Bausatzsteine trapezförmig flächenungleich ausgebildet sind, die Bausatzsteine einstückig mit einem Fußteil und einem gegenüber der Umfangsfläche des Fußteils mindestens über Abschnitte zurückversetzten Kopfteil ausgebildet sind.

Die vorgeschlagene Anzahl Bausatzsteine ermöglicht ein variables Verlegebild, wobei im Verlegeverbund die Fußteile verschiebungsfreie bzw. verschiebungsarme Anlageund Stützkörper für benachbarte Steine bilden und die Kopfteile mit permanenten Fugenabstand voneinander halten. Die Abstützung benachbarter Bausatzsteine vermittels der Fußteile verhindert Verschiebungen auch bei großen Belastungen und die Beibehaltung gleichmäßiger schmaler Fugen mit bevorzugten Breiten von 4 bis 12 mm. Die so erzielten schmalen Fugen lassen eine sichere Begehung des Steinbausatzes im Verlegezustand zu.

In Ausbildung des Steinbausatzes ist vorgesehen, daß die Eckbereiche von Fuß- und Kopfteil kreisabschnittsförmig ausgebildet sind und mindestens annähernd gleichachsig übereinander liegen und der Fußteil mit seitlich über den Kopfteil vorstehenden Seitenflächenabschnitten in die Eckbereiche ausläuft. Die so erzielten Rundungen in den Eckbereichen der Bausatzsteine verhindern Beschädigungen der Eckbereiche, etwa durch Anquetschungen benachbarter Eckbereiche, insbesondere bei bogenförmiger Verlegung oder bei ungleichen mechanischen Belastungen.

Weiter ist vorgesehen, daß die Seitenflächen der Fußteile im wesentlichen glattwandig und die Seitenflächen der Kopfteile unregelmäßig wellenförmig mit gerundeten Vertiefungen und Erhebungen ausgebildet sind. Hierdurch ist erreicht, daß die Fußteile eine unabhängig ihrer Neigung zueinander eine flächige sichere Abstützung aufeinander vornehmen, während die Kopfteile den Eindruck von gebrochenen Natursteinen zeigen.

Bevorzugt sind zur Vergrößerung des Natursteinaussehens auch in den Oberseiten der Kopfteile unregelmäßig wellenförmig gerundete Vertiefungen und Erhebungen ausgebildet, oder aber Kopfteile mit gebosten Oberseiten vorgesehen. Weiter hat sich als vorteilhaft gezeigt, wenn die Oberseiten der Kopfteile oder die Kopfteile insgesamt durch eingefärbten Betonwerkstoff gebildet sind.

Schließlich ist noch vorgesehen, im Verbund durch Aneinanderstellen von quadratisch flächengleichen Bausatzsteinen mit trapezförmig ungleichen Bausatzsteinen und kongruenter Zuordnung der Schrägflächen derselben eine geradlinige Verlegung der Bausatzsteine zu erreichen. Es besteht aber auch die Möglichkeit vermittels der Bausatzsteine durch Anstellung von quadratisch flächengleichen Bausatzsteinen mit den Schrägflächen eines gleichschenkelig trapezförmigen Bausatzsteins und der aneinander Anstellung der parallelen Kopf- und Grundflächen von trapezförmigen Bausatzsteinen an diesen einen bogenförmigen Verbund zu schaffen. Der Steinbausatz ist somit in vielseitiger Weise zum Einsatz bringbar und innerhalb seiner Verwendungsarten variierbar.

Gemäß bevorzugter Ausbildung des Steinbausatzes ist der Neigungswinkel der Schrägflächen der trapezförmig ungleichen Bausatzsteine gegenüber den von den parallelen Seitenflächen der Bausatzsteine quer abgehenden fiktiven Ebenen zwischen 1°44' und 5°46' gewählt. Es versteht sich, daß die Neigungswinkel bei bogenförmiger Verlegung der Bausatzsteine mit zunehmendem Abstand von der Verlegemitte zunehmend größer werden.

Weiterhin ist vorgesehen, die Bausatzsteine mit bestimmtem Höhenverhältnis von Kopf- und Fußteil auszuführen. Als zweckmäßig hat sich gezeigt, wenn das Höhenverhältnis von Kopf- und Fußteil zueinander im wesentlichen 1:4 bis 1:3 beträgt. Es versteht sich, daß auch andere Höhenverhältnisse gewählt sein können. So ist denkbar, daß der Kopfteil mit geringerer Höhe und der Fußteil mit entsprechend vergrößerter Höhe ausgeführt wird.

Die Erfindung ist anhand eines Ausführungsbeispiels in der Zeichnung verdeutlicht. Es bedeuten:
- Fig. 1: einen Steinbausatz mit dreizehn Bausatzsteinen in Draufsicht,
- Fig. 2: Bausatzsteine verkleinert und vermaßt in Draufsicht,
- Fig. 3: bogenförmig verlegte Bausatzsteine in Draufsicht, verkleinert,
- Fig. 4: im Abstand gestellte Bausatzsteine verkleinert in Draufsicht,
- Fig. 5: einen Steinbausatz mit geradlinig verlegten Bausatzsteinen, verkleinert,
- Fig. 6: ein Verlegebild mit einer größeren Anzahl bogenförmig verlegten Steinbausätzen in Draufsicht, verkleinert,
- Fig. 7: einen Bausatzstein im Schnitt nach der Linie VII-VII der Fig. 1, vergrößert und
- Fig. 8: einen Bausatz mit geradlinig verlegten Bausatzsteinen und Rasterangaben in Draufsicht.

Der in den Figuren gezeigte Steinbausatz 1 weist dreizehn aus Betonwerkstoff gebildete Bausatzsteine "Gl,Fl,El,Dl, C,A,B,B,C,Dr,Er,Fr und Gr" auf. Die Bausatzsteine "Gl,Fl, El,Dl,C,A,B,B,C,Dr,Er.Fr und Gr" sind einstückig mit einem Fußteil 2 und einem Kopfteil 3 versehen und weisen ebene Bodenflächen 4 und parallele ebene Oberflächen 5 auf. Die Seitenflächen 6,7,8 und 9 der Bausatzsteine "Gl, Fl,El,Dl,C,A,B,B,C,Dr,Er,Fr und Gr" verlaufen, wie insbesondere in Fig. 7 erkennbar, vertikal.

Die Bausatzsteine C sind im wesentlichen quadratisch mit gleichen Seitenlängen ausgeführt, während die Bausatzsteine "Gl,Fl,El,Dl,A,B,Dr,Er,Fr und Gr" horizontal einen trapezförmigen Querschnitt aufweisen. Die Fußteile 2 der Bausatzsteine weisen glattwandige Seitenflächen auf, während die Seitenflächen der Kopfteile 3 mit unregelmäßig wellenförmig gerundeten Vertiefungen und Erhebungen versehen sind, um so den Eindruck eines Natursteins zu vermitteln. Außerdem sind die Oberseiten 5 der Bausatzsteine entweder aufgerauht oder gebost bzw. mit unregelmäßig wellenförmig gerundeten Vertiefungen und Erhebungen versehen, wodurch das Natursteinaussehen der Bausatzsteine unterstützt wird. Die Fig. 1 und 2 zeigen weiter, daß die Kopf- 3 und Fußteile 2 der Bausatzsteine mit gerundeten Eckbereichen 10 ausgeführt sind und daß die Fußteile 2 mit den Seitenflächen 6,7,8,9 die Seitenflächen der Kopfteile 3 überragen. Die Seitenflächen 6,7,8,9 laufen in den gerundeten Eckbereichen 10 ein. In vertikaler Richtung sind die Bausatzsteine "Gl,Fl,El,Dl,C,A,B,B,C,Dr,Er, Fr und Gr" mit einer Höhe von etwa 8 cm ausgebildet, wobei die Höhe der Fußteile 2 etwa 6 cm beträgt, während die Höhe der Kopfteile 3 etwa 2 cm beträgt. Es versteht sich, daß Abweichungen in den Höhenverhältnissen der Fußund Kopfteile zur Anwendung kommen können. So besteht die Möglichkeit, z.B. die Kopfteile 3 mit zu den Fußteilen 2 größerer oder kleinerer Höhe auszubilden. Darüberhinaus ist noch vorgesehen, die Oberseiten der Kopfteile 3 oder aber die Kopfteile 3 insgesamt aus einem eingefärbten Werkstoff zu fertigen, um so den Natursteineindruck zu verstärken.

Von den Bausatzsteinen "Gl,Fl,El,Dl,C,A,B,B,C,Dr,Er,Fr und Gr" sind die mit den Buchstaben "C" bezeichneten Bausatzsteine quadratisch flächengleich und die übrigen Bausatzsteine trapezförmig flächenungleich gestaltet. Die Bausatzsteine "Gl,Gr;Fl,Fr;El,Er;Dl,Dr" weisen je eine gegenüber den benachbarten parallelen Flächen 6,7 geneigte Seitenfläche 8 oder 9 auf, wobei die Neigung mit verschieden großen, in Fig. 2 gezeigten, Neigungswinkeln ausgeführt sind. Die Bausatzsteine "B" und "A" sind im horizontalen Schnitt als gleichschenkelige Trapeze ausgeführt und die Schrägflächen weisen eine nur geringe Neigung auf. Die Bausatzsteine "Gl,Fl,El,Dl,C,A,B,B,C,Dr,Er, Fr und Gr" sind wahlweise, wie in Fig. 5 erkennbar, nebeneinander aufstellbar, wobei zur Bildung etwa gleicher Fugenabstände über das gesamte Verlegebild Schrägflächen aufweisende Bausatzsteine mit den Schrägflächen kongruent einander zugeordnet sind und eine geradlinige Verlegung ermöglichen. (Fig.4)

In Fig. 3 sind die Bausatzsteine "Gl,Fl,El,Dl,C,A,B,B,C, Dr,Er,Fr und Gr" kreisbogenförmig einander zugeordnet, wobei die Bausatzsteine "B" und "A" aufrechtstehend und die Bausatzsteine "Gl bis C" und "Gr bis C" liegend zur Anwendung gebracht sind. Durch diese Zuordnung stützen sich die Bausatzsteine "A,B und B" aufrechtstehend mit den Seitenflächen der zugehörigen Fußteile 2 und die Bausatzsteine "Gl bis C" und "C bis Gr" mit den Fuß- 2 und Kopfteilen 3 aufeinander ab und bewirken eine verschiebungsarme bzw. verschiebungsfreie Zuordnung zueinander, während die Kopfteile 3 Fugen 12 bilden, die eine geringe Weite aufweisen und dadurch sicher begehbar sind.

Beim Ausführungsbeispiel der Fig. 6 sind eine Vielzahl Bausätze 1 kreisbogenförmig verlegt einander zugeordnet. Die Verlegung der Steinbausätze 1 ist analog der Darstellung in Fig. 3 erfolgt.

Die Fig. 8 zeigt einen Steinbausatz 1 mit geradlinig verlegten Bausatzsteinen "Gl,Fl,El,Dl,C,A,B,B,C,Dr,Er,Fr und Gr" mit Zuordnung der Rastermaße. Das Rastermaß für die Tiefe der Steine beträgt dabei 100 mm, während das Rastermaß des geradlinig verlegten Steinbausatz 1125 mm beträgt. Durch Einanderzuordnung der geneigten Trapezseiten der trapezförmigen Bausatzsteine, ergeben sich etwa gleich große Fugenbreiten, wodurch ein harmonisches Verlegebild entsteht. Die Breite der Fugen ist variierbar, wenn der horizontale Querschnitt der Kopfteile 3 kleiner gewählt ist.

Folgende Maßangaben für die Fußteile 2 der Bausatzsteine "Gl,Fl,El,Dl,C,A,B,B,C,Dr,Er,Fr und Gr" werden vorgeschlagen:

| Bausatzsteine | Tiefe | Fußlänge | Kopflänge | Neigungswinkel |
|---|---|---|---|---|
| Gl und Gr | 99 | 68 | 78 | 5°46' einer Seitenfläche |
| Fl und Fr | 99 | 77 | 85 | 4°37' einer Seitenfläche |
| El und Er | 99 | 85 | 91 | 3°28' einer Seitenfläche |
| Dl und Dr | 99 | 91 | 95 | 2°19' einer Seitenfläche |
| A | 99 | 82 | 88 | 1°44' zweier Seitenflächen |
| B | 99 | 88 | 94 | 1°44' zweier Seitenflächen |
| C | 99 | 96 | 96 | - |
| C | 99 | 96 | 96 | - |

Es entspricht dem Erfindungsgedanken, daß Abwandlungen hinsichtlich der Größenverhältnisse der Bausatzsteine und der Neigungen der Seitenflächen bei trapezförmiger Ausgestaltung der Bausatzsteine zur Bildung abgewandelter Verlegebilder möglich sind.

## Patentansprüche

1. Steinbausatz mit einer Anzahl Steinen, insbesondere aus Betonwerkstoff, mit gleicher Höhe und mit in parallelen Ebenen sich erstreckenden Ober- und Unterseiten sowie vertikalen Seitenwandungen, **gekennzeichnet durch** die Anordnung von dreizehn Bausatzsteinen (Gl,Fl,El,Dl,C,A,B, B,C,Dr,Er,Fr,Gr) von denen in horizontaler Ebene zwei Bausatzsteine (C) im wesentlichen quadratisch sowie flächengleich und elf Bausatzsteine (Gl,Fl,El,Dl,A,B,B,Dr,Er,Fr,Gr) trapezförmig flächenungleich ausgebildet sind, die Bausatzsteine einstückig mit einem Fußteil (2) und einem gegenüber der Umfangsfläche des Fußteils (2) mindestens über Abschnitte zurückversetzten Kopfteil (3) ausgebildet sind.

2. Steinbausatz nach Anspruch 1, **dadurch gekennzeichnet, daß** im Verlegeverbund die Fußteile (2) verschiebungsfreie bzw. verschiebungsarme Anlage- und Stützkörper für benachbarte Bausatzsteine bilden und daß die Kopfteile (3) mit permanentem Fugenabstand (12) durch die Fußteile (2) voneinander gehalten sind.

3. Steinbausatz nach Anspruch 1 und 2, **dadurch gekennzeichnet, daß** die Eckbereiche (10) von Fuß- (2) und Kopfteil (3) kreisabschnittsförmig ausgebildet und mindestens annähernd gleichachsig übereinander liegen und daß der Fußteil (2) mit seitlich über den Kopfteil (3) vorstehenden Seitenflächenabschnitten in die Eckbereiche (10) einlaufen.

4. Steinbausatz nach Anspruch 1 und 2, **dadurch gekennzeichnet, daß** die Seitenflächen der Fußteile (2) im wesentlichen glattwandig und die Seitenflächen der Kopfteile (3) unregelmäßig wellenförmig mit gerundeten Vertiefungen und Erhebungen ausgebildet sind.

5. Steinbausatz nach Anspruch 1,2 und 4, **dadurch gekennzeichnet, daß** in den Oberseiten der Kopfteile (3) unregelmäßig wellenförmig gerundete Vertiefungen und Erhebungen ausgebildet sind.

6. Steinbausatz nach Anspruch 5, **dadurch gekennzeichnet, daß** die Oberseiten der Kopfteile (3) gebost, aufgerauht od. dgl. sind.

7. Steinbausatz nach Anspruch 4 und 5, **dadurch gekennzeichnet, daß** die Oberseiten der Kopfteile (3) durch eingefärbten Betonwerkstoff gebildet sind.

8. Steinbausatz nach Anspruch 4 und 5, **dadurch gekennzeichnet, daß** die Kopfteile (3) gänzlich aus einem eingefärbten Werkstoff gebildet sind.

9. Steinbausatz nach Anspruch 1, **dadurch gekennzeichnet, daß** im Verbund durch Aneinanderreihung von quadratisch flächengleichen Bausatzsteinen (C) mit trapezförmig flächenungleichen Bausatzsteinen (Gl,Fl,El,Dl,A,B,B,Dr,Er, Fr,Gr) bei kongruenter Zuordnung der Schrägflächen derselben eine geradlinige Verlegung der Bausatzsteine erzielbar ist.

10. Steinbausatz nach Anspruch 1, **dadurch gekennzeichnet, daß** durch Anstellung von quadratisch flächengleichen Bausatzsteinen (C) mit den Schrägflächen eines gleichschenkelig trapezförmigen Bausatzsteines (A) und der aneinander Anstellung der parallelen Kopf- und Grundflächen der trapezförmigen Bausatzsteinen (Gl,Fl,El,Dl,Dr,Er,Fr, Gr) an diesen ein bogenförmiger Verbund bildbar ist.

11. Steinbausatz nach Anspruch 1 und 2, **dadurch gekennzeichnet, daß** das Höhenverhältnis von Kopf- (3) und Fußteil (2) der Bausatzsteine zueinander im wesentlichen 1:4 bis 1:3 beträgt.

12. Steinbausatz nach Anspruch 1, **dadurch gekennzeichnet, daß** der Neigungswinkel der Schrägflächen der trapezförmig flächenungleichen Bausatzsteine (Gl,Pl,El,Dl,A, B,B,Dr,Er,Fr,Gr) gegenüber den von den parallelen Seitenflächen der Bausatzsteine quer abgehenden fiktiven Ebenen zwischen 1°44' und 5°46' gewählt ist.

## Claims

1. Stone construction kit comprising a number of stones, in particular made of concrete material, of identical height and having top sides and bottom sides extending in parallel planes and also vertical side walls, **characterized by** the arrangement of thirteen kit stones (Gl,Fl,El,Dl,C,A,B,B,C,Dr;Er,Fr,Gr), of which, in the horizontal plane, two kit stones (C) are designed to be substantially square and of equal area and eleven kit stones (Gl,Fl,El,Dl,A,B,B,Dr,Er,Fr,Gr) are designed to be trapezoidal and of unequal area, the kit stones being designed in one piece with a foot part (2) and a head part (3) which is set back, at least over certain portions, relative to the peripheral surface of the foot part (2).

2. Stone construction kit according to Claim 1, **characterized in that**, in the laying assembly, the foot parts (2) form displacement-free or low-displacement bearing and supporting bodies for adjacent kit stones, and **in that** the head parts (3) are kept apart from one another with permanent joint spacing (12) by the foot parts (2).

3. Stone construction kit according to Claims 1 and 2, **characterized in that** the corner regions (10) of the foot part (2) and head part (3) are designed in the shape of a segment of a circle and lie one above the other in an at least approximately equiaxial manner, and **in that** the foot part (2) runs into the corner regions (10) by way of side face portions which protrude laterally beyond the head part (3).

4. Stone construction kit according to Claims 1 and 2, **characterized in that** the side faces of the foot parts (2) are designed to be substantially smooth-walled and the side faces of the head parts (3) are designed in an irregularly undulating manner with rounded depressions and elevations.

5. Stone construction kit according to Claims 1, 2 and 4, **characterized in that** depressions and elevations rounded in an irregularly undulating manner are formed in the top sides of the head parts (3).

6. Stone construction kit according to Claim 5, **characterized in that** the top sides of the head parts (3) are bossed, roughened or the like.

7. Stone construction kit according to Claims 4 and 5, **characterized in that** the top sides of the head parts (3) are formed by coloured concrete material.

8. Stone construction kit according to Claims 4 and 5, **characterized in that** the head parts (3) are formed in their entirety from a coloured material.

9. Stone construction kit according to Claim 1, **characterized in that** it is possible to achieve rectilinear laying of the kit stones in the assembly by lining up square kit stones (C) of equal area with trapezoidal kit stones (Gl,Fl,El,Dl,A,B,B,Dr,Er,Fr,Gr) of unequal area, with congruent coordination of the oblique faces thereof.

10. Stone construction kit according to Claim 1, **characterized in that** it is possible to form an arcuate assembly by placing square kit stones (C) of equal area against the oblique faces of a kit stone (A) in the form of an isosceles trapezoid and by placing the parallel head faces and base faces of the trapezoidal kit stones (Gl,Fl,El,Dl,Dr,Er,Fr,Gr) and against said stones.

11. Stone construction kit according to Claims 1 and 2, **characterized in that** the height ratio of head part (3) and foot part (2) of the kit stones to one another is essentially 1:4 to 1:3.

12. Stone construction kit according to Claim 1, **characterized in that** the angle of inclination of the oblique faces of the trapezoidal kit stones (Gl,Fl,El,Dl,A,B,B,Dr,Er,Fr,Gr) of unequal area with respect to be imaginary planes which run off transversely from the parallel side faces of the kit stones is selected between 1°44' and 5°46'.

## Revendications

1. Jeu de pavés, comprenant un certain nombre de pavés, en particulier en béton, de même hauteur et avec des côtés supérieurs et inférieurs s'étendant dans des plans parallèles ainsi qu'avec des parois latérales verticales, **caractérisé par** l'agencement de treize pavés du jeu (G1 F1, E1, D1, C, A, B, B, C, Dr, Er, Fr, Gr) dont, dans le plan horizontal, deux pavés du jeu (C) sont réalisés avec une forme quadratique et avec des faces égales et onze pavés du jeu (G1, F1, E1, D1, A, B, B, Dr, Er, Fr, Gr) sont réalisés en forme de trapèze et avec des faces inégales, les pavés du jeu étant réalisés d'une pièce avec une partie de base (2) et une partie de tête (3) en retrait sur au moins certaines portions par rapport à la surface périphérique de la partie de base (2).

2. Jeu de pavés selon la revendication 1, **caractérisé en ce que**, dans la combinaison de pose, les parties de base (2) forment pour les pavés adjacents du jeu, des corps d'appui et de support sans décalage ou à faible décalage, et **en ce que** les parties de tête (3) sont maintenues écartées avec une distance de joint permanente (12) les unes des autres par les parties de base (2).

3. Jeu de pavés selon les revendications 1 et 2, **caractérisé en ce que** les régions des coins (10) des parties de base (2) et de tête (3) sont réalisées en forme de sections circulaires et reposent au moins approximativement de manière équi-axiale l'une sur l'autre, et **en ce que** la partie de base (2) entre dans la région des coins (10) avec des sections de surface latérale saillant latéralement au-delà de la partie de tête (3).

4. Jeu de pavés selon la revendication 1 ou 2, **caractérisé en ce que** les faces latérales des parties de basé (2) sont réalisées essentiellement avec des parois lisses et les faces latérales des parties de tête (3) sont réalisées irrégulièrement et de forme ondulée avec des renfoncements et des rehaussements arrondis.

5. Jeu de pavés selon les revendications 1, 2 et 4, **caractérisé en ce que** des renfoncements et des rehaussements arrondis irrégulièrement et de forme ondulée sont réalisés dans les côtés supérieurs des parties de tête (3).

6. Jeu de pavés selon la revendication 5, **caractérisé en ce que** les côtés supérieurs des parties de tête (3) sont bosselés, grénelés ou similaire.

7. Jeu de pavés selon les revendications 4 et 5, **caractérisé en ce que** les côtés supérieurs des parties de tête (3) sont formés par du béton coloré.

8. Jeu de pavés selon les revendications 4 et 5, **caractérisé en ce que** les parties de tête (3) sont formées dans leur totalité en un matériau coloré.

9. Jeu de pavés selon la revendication 1, **caractérisé en ce que** l'on peut obtenir une pose linéaire des pavés du jeu en associant de manière congruente les faces obliques des pavés, dans la combinaison par juxtaposition de pavés du jeu de mêmes surfaces quadratiques (C) et de pavés du jeu de surfaces trapézoïdales inégales (G1, F1, E1, D1, A, B, B, Dr, Er, Fr, Gr).

10. Jeu de pavés selon la revendication 1, **caractérisé en ce que** l'on peut former une combinaison de forme courbe en posant des pavés du jeu de mêmes surfaces quadratiques (C) contre les faces obliques d'un pavé du jeu de forme trapézoïdale à branches égales (A) et en posant les unes contre les autres les faces de tête et de base parallèles des pavés du jeu de forme trapézoïdale (G1, F1, E1, D1, Dr, Er, Fr, Gr) contre celles-ci.

11. Jeu de pavés selon les revendications 1 et 2, **caractérisé en ce que** le rapport de hauteur de la partie de tête (3) à la partie de base (2) des pavés du jeu vaut essentiellement 1:4 à 1:3.

12. Jeu de pavés selon la revendication 1, **caractérisé en ce que** l'angle d'inclinaison des faces obliques des pavés du jeu de faces inégales trapézoïdales (G1, F1, E1, D1, A, B, B, Dr, Er, Fr, Gr) par rapport au plan fictif partant transversalement des faces latérales parallèles des pavés du jeu est choisi entre 1°44' et 5°46'.
